# EUROPÄISCHE PATENTSCHRIFT

(11) **EP 1 320 446 B1**
(45) Veröffentlichungstag und Bekanntmachung des Hinweises auf die Patenterteilung: **11.02.2009**
(21) Anmeldenummer: 01969266.4
(22) Anmeldetag: 31.08.2001
(51) Int. Cl.: B25D 17/26

(54) **WERKZEUGMASCHINE MIT EINEM RAUM MIT SCHMIERMITTEL UND EINER DRUCKAUSGLEICHSEINRICHTUNG DES RAUMS**
MACHINE TOOL WITH A CHAMBER FOR LUBRICATING AGENT AND A PRESSURE EQUALISATION DEVICE FOR SAID CHAMBER
MACHINE OUTIL COMPRENANT UNE CHAMBRE A LUBRIFIANT ET UN DISPOSITIF DE COMPENSATION DE PRESSION DESTINE A CETTE CHAMBRE

(30) Priorität: 15.09.2000 DE 10045618
(43) Veröffentlichungstag der Anmeldung: 25.06.2003
(73) Patentinhaber: ROBERT BOSCH GMBH, 70442 Stuttgart (DE)
(72) Erfinder: LEBISCH, Helmut, 70565 Stuttgart (DE); BAUMANN, Otto, 70771 Leinfelden-Echterdingen (DE); MUELLER, Rolf, 70771 Leinfelden-Echterdingen (DE); SAUR, Dietmar, 72810 Gomaringen (DE)
(86) Internationale Anmeldenummer: PCT/DE2001/003358
(87) Internationale Veröffentlichungsnummer: WO 2002/022315

(56) Entgegenhaltungen:
- EP-A- 0 489 277
- DE-A- 4 231 987
- GB-A- 2 154 497
- US-A- 4 497 380

## Beschreibung

### Stand der Technik

Die Erfindung geht aus von einer Werkzeugmaschine mit einem Raum mit Schmiermittel und einer Druckausgleichseinrichtung des Raums nach dem Oberbegriff des Anspruchs 1.

Aus der DE 42 31 987.0 A1 ist eine gattungsbildende Werkzeugmaschine, insbesondere ein handgeführter Bohrhammer, bekannt. Der Bohrhammer besitzt einen in einem Motorraum eines Gehäuses angeordneten Antriebsmotor mit einer Motorwelle, die sich durch ein Gehäuseteil hindurch in einen Getrieberaum erstreckt und dort über ein angeformtes Ritzel mit einem Getriebe zum Antrieb einer Werkzeugaufnahme in Eingriff steht. Der Getrieberaum ist mit einer Druckausgleichseinrichtung versehen, die einen im Getrieberaum im Betrieb entstehenden Druck zur Atmosphäre oder zum Motorraum hin abbaut. Die Druckausgleichseinrichtung besitzt eine vom Getrieberaum nach außen bzw. zum Motorraum führende Bohrung sowie ein ständig umlaufend angetriebenes Rotationselement in Form einer Abdeckkappe, in die ein Durchlaß eingebracht ist.

### Vorteile der Erfindung

Die Erfindung geht aus von einer Werkzeugmaschine, gemäß dem Oberbegriff des Anspruchs 1 von einem handgeführten Bohrhammer, mit einem Raum mit Schmiermittel und einer Druckausgleichseinrichtung des Raums im Bereich eines Lagers einer rotierend antreibbaren.

Erfindungsgemäß wird vorgeschlagen, daß das rotierend antriebbare Bauteil eine Antriebs- oder Zwischenwellebildet.

Zusätzliche Bauteile, Bauraum, Gewicht, Montageaufwand und Kosten könnten eingespart werden. Besonders konstruktiv einfach und kostengünstig kann dies mit einer als Spaltdichtung ausgeführten Schmiermitteldichtung erreicht werden, die zwischen dem Lager und einem Lagersitz angeordnet ist, wobei die Spaltdichtung zwischen einem Außenring und/oder zwischen einem Innenring des Lagers und einem Lagersitz angeordnet sein kann. Ferner ist denkbar, daß die Schmiermitteldichtung, die gleichzeitig zum Druckausgleich nutzbar ist, von einem Kanal durch das Lager gebildet ist, beispielsweise von einem Kanal durch einen Käfig eines Wälzlagers und/oder durch entsprechend am Lager befestigte Lagerdichtscheiben.

In einer weiteren Ausgestaltung der Erfindung wird vorgeschlagen, daß das Lager und der Lagersitz aus verschiedenen Materialien mit unterschiedlichen Wärmeausdehnungskoeffizienten gebildet und diese zur Erzeugung der Schmiermitteldichtung genutzt sind, und zwar ist vorteilhaft der Lagersitz aus Aluminium oder einer Aluminiumlegierung und das Lager aus einem Stahl gebildet. Ist ein äußerer Lagersitz aus einem Material mit einem größeren Wärmeausdehnungskoeffizienten gebildet als das Lager, wie dies vorteilhaft bei einem Aluminiumlagersitz und einem Stahllager der Fall ist, dehnt sich der Lagersitz bei Erwärmung stärker aus, und es stellt sich ein Spalt zwischen dem Lager und dem Lagersitz ein, der vorteilhaft als Spaltdichtung nutzbar ist. Anstatt eine Aluminium-Stahlkombination sind auch andere, dem Fachmann als sinnvoll erscheinende Materialkombinationen denkbar.

Um dabei eine ungewünschte Rotationsbewegung des Lagers im Lagersitz zu vermeiden, wird dieses vorteilhaft im Lagersitz in Umfangsrichtung fixiert. Dies kann durch verschiedene kraftschlüssige, formschlüssige und/oder stoffschlüssige Verbindungen erreicht werden, beispielsweise durch eine Stiftverbindung, eine Feder-Nutverbindung und/oder eine Formschlußverbindung, indem ein Außenring des Lagers eine von einer runden Außenkontur abweichende Außenkontur aufweist usw. Ist das Lager als Festlager ausgebildet und ein das Lager in axialer Richtung fixierendes Bauteil ist zur Fixierung des Lagers in Umfangsrichtung genutzt, können vorteilhaft zusätzliche Bauteile, Bauraum und Montageaufwand eingespart werden, beispielsweise kann dies mit einem Klammerbauteil erreicht werden, das das Lager in axialer Richtung fixiert, das drehfest gesichert ist und mit einem Vorsprung in eine Ausnehmung eines Außenrings des Lagers greift.

In einer weiteren Ausgestaltung der Erfindung wird vorgeschlagen, daß in eine Lagerfläche des Lagers und/oder in eine Lagerfläche des Lagersitzes ein Druckausgleichskanal eingebracht ist. Es kann konstruktiv einfach ein vorteilhafter Querschnitt zum Druckausgleich erreicht und gleichzeitig eine Spaltdichtung und/oder Labyrinthdichtung realisiert werden. Der Druckausgleichskanal kann dabei beispielsweise in der Form einer Axialnut in eine Welle, in einen Innenring eines Wälzlagers, einen Außenring eines Wälzlagers und/oder in ein einen äußeren Lagersitz bildendes Bauteil eingebracht sein usw.

Ist der Druckausgleichskanal zumindest teilweise von einer gewindeförmigen Vertiefung gebildet, kann eine vorteilhafte Labyrinthwirkung bzw. Labyrinthdichtung erreicht und zudem kann eine Rückförderwirkung erzielt werden, und zwar indem Gewinderichtung und Drehrichtung entsprechend aufeinander abgestimmt werden. Die gewindeförmige Vertiefung kann wiederum ins Lager und/oder in einen Lagersitz eingebracht sein. Mündet der Druckausgleichskanal in zumindest einer Ringnut, kann dieser besonders einfach und kostengünstig hergestellt werden, beispielsweise in einem Drehvorgang, ausgehend von einer ersten Ringnut und mündend in einer zweiten Ringnut.

Vorteilhaft ist ein Filterelement zur vom Lager zumindest teilweise gebildeten Schmiermitteldichtung in Reihe geschaltet. Bei gleichzeitiger Gewährleistung der Druckausgleichsfunktion kann die Dichtwirkung verbessert werden. Als Filterelement eignet sich besonders eine Filzdichtung, die besonders kostengünstig herstellbar ist und vorteilhafte, bewährte Eigenschaften besitzt. Das Filzelement kann durch verschiedene, dem Fachmann als sinnvoll erscheinende faserförmige Materialien gebildet sein, wie insbesondere aus Tierhaaren, pflanzlichen Fasern und/oder Kunstfasern usw. Um zusätzliche Haltebauteile einzusparen, ist das Filterelement vorteilhaft durch ein ein Lager fixierendes Bauteil in seiner Lage fixiert.

Ferner kann bei einer platzsparenden Konstruktion ein vorteilhaft großes Filtervolumen erreicht werden, indem vom Lager zumindest zwei radiale Druckausgleichskanäle abzweigen, und zwar insbesondere indem das Lager von einem ringförmigen Filterelement umgeben ist, und die Druckausgleichskanäle vom Lager radial nach außen am Filterelement münden.

Die erfindungsgemäße Lösung kann bei sämtlichen, dem Fachmann als sinnvoll erscheinenden Werkzeugmaschinen eingesetzt werden, insbesondere bei Handwerkzeugmaschinen, wie beispielsweise bei Schleifmaschinen, Sägen, Fräsen, Hobel, Bohrmaschinen, Meißelhämmer usw.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen schematisch dargestellten Bohrhammer von der Seite,
- Fig. 2: einen mit II gekennzeichneten Ausschnitt aus Fig. 1,
- Fig. 3: eine Variante zu Fig. 2 mit radial nach außen verlaufenden Druckausgleichskanälen und
- Fig. 4: eine Variante zu Fig. 2 mit einem gewindeför- migen Druckausgleichskanal.

### Beschreibung der Ausführungsbeispiele

Fig. 1 zeigt einen schematisch dargestellten Bohrhammer mit einem Gehäuse 104, in dem in einem Motorraum 56 ein Antriebsmotor 58 gelagert ist. Mit dem Antriebsmotor 58 ist über ein in einem Getrieberaum 10 angeordnetes, nicht näher dargestelltes Getriebe eine Werkzeughalterung 60 und ein in der Werkzeughalterung 60 befestigter Bohrer 62 drehend und schlagend antreibbar. Der Bohrhammer kann mit zwei, sich im wesentlichen senkrecht zur einer Betätigungsrichtung erstrekkenden Handgriffen 64, 66 geführt werden, wobei ein Handgriff 64 an einer dem Bohrer 62 abgewandten Seite an das Gehäuse 104 angeformt ist, und ein Handgriff 66 auf einer dem Bohrer 62 zugewandten Seite am Gehäuse 104 befestigt ist.

Der Antriebsmotor 58 besitzt eine Antriebswelle 68, auf der im Motorraum 56 ein Lüfterrad 80 drehfest angeordnet ist (Fig. 2). Die Antriebswelle 68 ragt vom Motorraum 56 durch eine Zwischenwand 70 aus Aluminium in den Getrieberaum 10 und ist in der Zwischenwand 70 in einem Kugellager 48 drehbar gelagert. Das Kugellager 48 ist mit seinem Außenring 72 über einen Preßsitz mit der Zwischenwand 70 und ist mit seinem Innenring 74 über einen Preßsitz drehfest mit der Antriebswelle 68 verbunden. Das Kugellager 48 ist als Festlager ausgeführt, und zwar ist dieses axial in Richtung Getrieberaum 10 an einem Absatz 78 in der Zwischenwand 70 und axial in Richtung Motorraum 56 an einem in der Zwischenwand 70 befestigten Haltering 32 abgestützt. Der mit Schmiermittel gefüllte Getrieberaum 10 ist am Kugellager 48 über eine Dichtscheibe 76 in Richtung Motorraum 56 luft- und schmiermitteldicht abgedichtet.

An einem in den Getrieberaum 10 ragenden Ende der Antriebswelle 68 ist ein Ritzel 82 angeformt, mit dem die Antriebswelle 68 mit einem auf einer Zwischenwelle 20 des Getriebes drehfest angeordneten, nicht näher dargestellten Zahnrad kämmt. Die Zwischenwelle 20 ist über ein Kugellager 16 in der Zwischenwand 70 drehbar gelagert. Das Kugellager 16 ist als Festlager ausgeführt, und zwar ist dieses axial in Richtung Motorraum 56 an einem Absatz 88 in der Zwischenwand 70 und axial in Wichtung Getrieberaum 10 über ein nicht näher dargestelltes, in der Zwischenwand 70 befestigtes Halteelement abgestützt.

Das Kugellager 16 bildet erfindungsgemäß einen Teil einer Schmiermitteldichtung 24 einer Druckausgleichseinrichtung 12, über die der Druck im Getrieberaum 10 ausgleichbar bzw. ein Druckaufbau im Getrieberaum 10 während des Betriebs des Bohrhammers durch Erwärmung sicher vermeidbar ist. Das Kugellager 16 ist mit seinem Innenring 84 über einen Preßsitz drehfest mit der Zwischenwelle 20 verbunden. Ferner ist das Kugellager 16 mit seinem Außenring 86 aus Stahl über einen Schiebesitz in einen von der Zwischenwand 70 gebildeten Lagersitz 28 eingebracht. Wird der Bohrhammer betrieben, erwärmt sich das Kugellager 16 und die Zwischenwand 70. Aufgrund ihrer unterschiedlichen Wärmeausdehnungskoeffizienten dehnt sich die Zwischenwand 70 aus Aluminium stärker aus als das Kugellager 16 aus Stahl. Zwischen dem Außenring 86 des Kugellagers 16 und der Zwischenwand 70 ergibt sich ein Spalt, der als Schmiermitteldichtung 24 bzw. als Spaltdichtung der Druckausgleichseinrichtung 12 dient, über die ein Druck ausgleichbar ist. Ein Lagerspalt zwischen dem Innenring 84 und dem Außenring 86 des Kugellagers 16 ist über einen Dichtring 90 luft- und schmiermitteldicht abgedichtet.

Um eine ungewünschte Rotationsbewegung des Außenrings 86 des Kugellagers 16 in der Zwischenwand 70 zu vermeiden, ist dieser über das das Kugellager 16 in Richtung Getrieberaum 10 axial fixierende Halteelement in Umfangsrichtung durch eine formschlüssige Verbindung drehfest mit der Zwischenwand 70 verbunden.

Zu der sich zwischen dem Außenring 86 und der Zwischenwand 70 einstellenden Spaltdichtung ist ein von einem Filzring gebildetes Filterelement 46 in Reihe geschaltet. Das Filterelement 46 ist in einer das Kugellager 48 ringförmig umgebenden Ausnehmung 94 der Zwischenwand 70 eingebracht und ist durch den Haltering 32 in seiner Lage gehalten. In die Zwischenwand 70 ist koaxial zur Zwischenwelle 20 eine Bohrung 92 eingebracht, die in Richtung Motorraum 56 vom Filterelement 46 verdeckt ist und über die ein Druckunterschied zwischen dem Getrieberaum 10 und dem Motorraum 56 ausgeglichen werden kann.

In Fig. 3 ist eine Variante zu Fig. 2 mit einer Druckausgleichseinrichtung 14 dargestellt. Im wesentlichen gleichbleibende Bauteile sind in den dargestellten Ausführungsbeispielen grundsätzlich mit den gleichen Bezugszeichen beziffert. Ferner kann bezüglich gleichbleibender Merkmale und Funktionen auf die Beschreibung zum Ausführungsbeispiel in den Fig. 1 und 2 verwiesen werden. Die nachfolgende Beschreibung beschränkt sich im wesentlichen auf die Unterschiede zum Ausführungsbeispiel in den Fig. 1 und 2.

Eine Antriebswelle 22 eines Antriebsmotors 58 ist über ein Kugellager 18 in einer Zwischenwand 106 gelagert. Das Kugellager 18 bildet erfindungsgemäß einen Teil einer Schmiermitteldichtung 26 der Druckausgleichseinrichtung 14, über die der Druck in einem Getrieberaum 10 ausgleichbar ist. Das Kugellager 18 ist mit seinem Innenring 96 über einen Preßsitz drehfest mit der Antriebswelle 22 verbunden. Ferner ist das Kugellager 18 mit seinem Außenring 98 aus Stahl über einen Schiebesitz in einen von der Zwischenwand 106 gebildeten Lagersitz 30 eingebracht. Wird der Bohrhammer betrieben, erwärmt sich das Kugellager 18 und die Zwischenwand 106. Aufgrund ihrer unterschiedlichen Wärmeausdehnungskoeffizienten dehnt sich die Zwischenwand 106 aus Aluminium stärker aus als das Kugellager 18 aus Stahl. Zwischen dem Außenring 98 des Kugellagers 18 und der Zwischenwand 106 ergibt sich ein Spalt, der als Schmiermitteldichtung 26 bzw. Spaltdichtung der Druckausgleichseinrichtung 14 dient, über die ein Druck ausgleichbar ist. Ein Lagerspalt zwischen dem Innenring 96 und dem Außenring 98 des Kugellagers 18 ist über einen Dichtring 90 luft- und schmiermitteldicht abgedichtet.

Um eine ungewünschte Rotationsbewegung des Außenrings 98 des Kugellagers 18 in der Zwischenwand 106 zu vermeiden, ist dieser über einen das Kugellager 18 in Richtung Getrieberaum 10 axial fixierenden Haltering 32 in Umfangsrichtung durch eine formschlüssige Verbindung drehfest mit der Zwischenwand 106 verbunden.

Zu der sich zwischen dem Außenring 98 und der Zwischenwand 106 einstellenden Spaltdichtung ist ein von einem Filzring gebildetes Filterelement 46 in Reihe geschaltet. Das Filterelement 46 ist in einer das Kugellager 18 ringförmig umgebenden Ausnehmung 94 der Zwischenwand 106 eingebracht und ist durch den Haltering 32 in seiner Lage gehalten. Vom Außenring 98 des Kugellagers 18 erstrecken sich vier gleichmäßig über den Umfang verteilte, in die Zwischenwand 106 eingebrachte radiale Druckausgleichskanäle 50, 52, die radial nach außen am Filterelement 46 münden.

Eine Zwischenwelle 20 eines im Getrieberaum 10 nicht näher dargestellten Getriebes ist über ein Kugellager 100 in der Zwischenwand 106 gelagert. Die Zwischenwand 106 ist im Bereich des Kugellagers 100 vom Getrieberaum 10 in Richtung Motorraum 56 dicht verschlossen.

Bei einem Ausführungsbeispiel in Fig. 4 ist eine Zwischenwelle 54 über ein Kugellager 36 in einer Zwischenwand 70 drehbar gelagert. Das Kugellager 36 bildet erfindungsgemäß einen Teil einer Schmiermitteldichtung 38 einer Druckausgleichseinrichtung 34, über die der Druck in einem Getrieberaum 10 ausgleichbar ist. Das Kugellager 36 ist mit seinem Innenring 84 über einen Preßsitz auf einem Lagersitz 40 der Zwischenwelle 54 drehfest angeordnet. Ferner ist das Kugellager 36 mit seinem Außenring 86 aus Stahl über einen Preßsitz in einen von der Zwischenwand 70 gebildeten Lagersitz 102 eingebracht.

In eine Lagerfläche des Lagersitzes 40 ist ein von einer gewindeförmigen Vertiefung gebildeter Druckausgleichskanal 42 eingebracht, der entgegen einer Entlüftungsrichtung des Getrieberaums 10 in einer Ringnut 44 mündet. Der Druckausgleichskanal 42 bildet eine Labyrinthdichtung und besitzt während des Betriebs zudem eine Rückförderwirkung des Schmiermittels. Ein Lagerspalt zwischen dem Innenring 84 und dem Außenring 86 des Kugellagers 36 ist über einen Dichtring 90 luft- und schmiermitteldicht abgedichtet.

### Bezugszeichen

- 10: Raum
- 12: Druckausgleichseinrich- tung
- 14: Druckausgleichseinrich- tung
- 16: Lager
- 18: Lager
- 20: Bauteil
- 22: Bauteil
- 24: Schmiermitteldichtung
- 26: Schmiermitteldichtung
- 28: Lagersitz
- 30: Lagersitz
- 32: Bauteil
- 34: Druckausgleichseinrich- tung
- 36: Lager
- 38: Schmiermitteldichtung
- 40: Lagersitz
- 42: Druckausgleichskanal
- 44: Ringnut
- 46: Filterelement
- 48: Lager
- 50: Druckausgleichskanal
- 52: Druckausgleichskanal
- 54: Bauteil
- 56: Motorraum
- 58: Antriebsmotor
- 60: Werkzeughalterung
- 62: Bohrer
- 64: Handgriff
- 66: Handgriff
- 68: Antriebswelle
- 70: Zwischenwand
- 72: Außenring
- 74: Innenring
- 76: Dichtscheibe
- 78: Absatz
- 80: Lüfterrad
- 82: Ritzel
- 84: Innenring
- 86: Außenring
- 88: Absatz
- 90: Dichtring
- 92: Bohrung
- 94: Ausnehmung
- 96: Innenring
- 98: Außenring
- 100: Kugellager
- 102: Lagersitz
- 104: Gehäuse
- 106: Zwischenwand

## Patentansprüche

1. Werkzeugmaschine, insbesondere handgeführter Bohrhammer, mit einem Raum (10) mit Schmiermittel und einer Druckausgleichseinrichtung (12, 14, 34) des Raums (10) im Bereich eines Lagers (16,18, 36) eines rotierend antreibbaren Bauteils, wobei, das Lager (16,18, 36) zumindest einen Teil einer Schmiermitteldichtung (24, 26, 38) der Druckausgleichseinrichtung (12,14,34) bildet, über die ein Druck im Raum (10) ausgleichbar ist, **dadurch gekennzeichnet, daß**, das rotierend antreibbare Bauteil eine Antriebs- oder Zwischenwelle (20, 22, 54) ausbildet.

2. Werkzeugmaschine nach Anspruch 1, **dadurch gekennzeichnet, daß** die Schmiermitteldichtung (24, 26) als Spaltdichtung ausgeführt und zwischen dem Lager (16, 18) und einem Lagersitz (28, 30) angeordnet ist.

3. Werkzeugmaschine nach Anspruch 2, **dadurch gekennzeichnet, daß** das Lager (16, 18) und der Lagersitz (28, 30) aus verschiedenen Materialien mit unterschiedlichen Wärmeausdehnungskoeffizienten gebildet und diese zur Erzeugung der Schmiermitteldichtung (24, 26) genutzt sind.

4. Werkzeugmaschine nach Anspruch 3, **dadurch gekennzeichnet, daß** das Lager (16, 18) als Festlager ausgebildet und ein das Lager (16, 18) in axialer Richtung fixierendes Bauteil (32) zur Fixierung des Lagers (16, 18) in Umfangsrichtung genutzt ist.

5. Werkzeugmaschine nach einem der vorhergehenden Ansprüche, **dadurch gekennzeichnet, daß** in eine Lagerfläche des Lagers und/oder in eine Lagerfläche des Lagersitzes (40) ein Druckausgleichskanal (42) eingebracht ist.

6. Werkzeugmaschine nach Anspruch 5, **dadurch gekennzeichnet, daß** der Druckausgleichskanal (42) zumindest teilweise von einer gewindeförmigen Vertiefung gebildet ist.

7. Werkzeugmaschine nach Anspruch 6, **dadurch gekennzeichnet, daß** der Druckausgleichskanal (42) in zumindest einer Ringnut (44) mündet.

8. Werkzeugmaschine nach einem der vorhergehenden Ansprüche, **dadurch gekennzeichnet, daß** ein Filterelement (46) zur vom Lager (16, 18, 36) zumindest teilweise gebildeten Schmiermitteldichtung (24, 26, 38) in Reihe geschaltet ist.

9. Werkzeugmaschine nach Anspruch 8, **dadurch gekennzeichnet, daß** das Filterelement (46) durch ein ein Lager (18, 48) fixierendes Bauteil (32) in seiner Lage fixiert ist.

10. Werkzeugmaschine nach einem der vorhergehenden Ansprüche, **dadurch gekennzeichnet, daß** vom Lager (18) zumindest zwei radiale Druckausgleichskanäle (50, 52) abzweigen.

11. Werkzeugmaschine nach Anspruch 8 oder 9 und 10, **dadurch gekennzeichnet, daß** das Lager (18) von einem ringförmigen Filterelement (46) umgeben ist, und die Druckausgleichskanäle (50, 52) vom Lager (18) radial nach außen am Filterelement (46) münden.

## Claims

1. Power tool, in particular hand-held hammer drill, having a chamber (10) containing lubricant and a pressure-equalizing device (12, 14, 34) for said chamber (10) in the region of a bearing (16, 18, 36) of a rotationally drivable component, the bearing (16, 18, 36) forming at least part of a lubricant seal (24, 26, 38) of the pressure-equalizing device (12, 14, 34), via which a pressure in the chamber (10) can be equalized, **characterized in that** the rotationally drivable component forms a drive or intermediate shaft (20, 22, 54).

2. Power tool according to Claim 1, **characterized in that** the lubricant seal (24, 26) is designed as a gap seal and is arranged between the bearing (16, 18) and a bearing seat (28, 30).

3. Power tool according to Claim 2, **characterized in that** the bearing (16, 18) and the bearing seat (28, 30) are formed from different materials having different coefficients of thermal expansion and the latter are used for producing the lubricant seal (24, 26).

4. Power tool according to Claim 3, **characterized in that** the bearing (16, 18) is designed as a fixed bearing and a component (32) fixing the bearing (16, 18) in the axial direction is used for fixing the bearing (16, 18) in the circumferential direction.

5. Power tool according to one of the preceding claims, **characterized in that** a pressure-equalizing passage (42) is incorporated in a bearing surface of the bearing and/or in a bearing surface of the bearing seat (40).

6. Power tool according to Claim 5, **characterized in that** the pressure-equalizing passage (42) is formed at least partly by a screw-thread-shaped recess.

7. Power tool according to Claim 6, **characterized in that** the pressure-equalizing passage (42) opens out in at least one annular groove (44).

8. Power tool according to one of the preceding claims, **characterized in that** a filter element (46) is connected in series with the lubricant seal (24, 26, 38) at least partly formed by the bearing (16, 18, 36).

9. Power tool according to Claim 8, **characterized in that** the filter element (46) is fixed in its position by a component (32) fixing a bearing (18, 48).

10. Power tool according to one of the preceding claims, **characterized in that** at least two radial pressure-equalizing passages (50, 52) branch off from the bearing (18).

11. Power tool according to Claim 8 or 9 and 10, **characterized in that** the bearing (18) is surrounded by an annular filter element (46), and the pressure-equalizing passages (50, 52) open out from the bearing (18) radially outwards on the filter element (46).

## Revendications

1. Machine-outil, notamment perceuse manuelle, comprenant une chambre (10) avec du lubrifiant et un dispositif de compensation de la pression (12, 14, 34) pour la chambre (10) dans la région d'un palier (16, 18, 36) d'un composant pouvant être entraîné en rotation, le palier (16, 18, 36) formant au moins une partie d'un joint d'étanchéité pour lubrifiant (24, 26, 38) du dispositif de compensation de la pression (12, 14, 34) par le biais duquel une pression dans la chambre (10) peut être compensée, **caractérisée en ce que** le composant pouvant être entraîné en rotation est constitué par un arbre d'entraînement ou un arbre intermédiaire (20, 22, 54).

2. Machine-outil selon la revendication 1, **caractérisée en ce que** le joint d'étanchéité pour lubrifiant (24, 26) est réalisé sous forme de joint d'étanchéité d'interstice et est disposé entre le palier (16, 18) et un siège de palier (28, 30).

3. Machine-outil selon la revendication 2, **caractérisée en ce que** le palier (16, 18) et le siège de palier (28, 30) se composent de différents matériaux avec différents coefficients de dilatation thermique, et ceux-ci sont utilisés pour produire le joint d'étanchéité pour lubrifiant (24, 26).

4. Machine-outil selon la revendication 3, **caractérisée en ce que** le palier (16, 18) est réalisé sous forme de palier fixe et un composant (32) fixant le palier (16, 18) dans la direction axiale est utilisé pour fixer le palier (16, 18) dans la direction périphérique.

5. Machine-outil selon l'une quelconque des revendications précédentes, **caractérisée en ce qu'**un canal de compensation de la pression (42) est pratiqué dans une surface de palier du palier et/ou dans une surface de palier du siège de palier (40).

6. Machine-outil selon la revendication 5, **caractérisée en ce que** le canal de compensation de la pression (42) est formé au moins en partie par un renfoncement en forme de filet.

7. Machine-outil selon la revendication 6, **caractérisée en ce que** le canal de compensation de la pression (42) débouche dans au moins une rainure annulaire (44).

8. Machine-outil selon l'une quelconque des revendications précédentes, **caractérisée en ce qu'**un élément de filtre (46) est monté en série avec le joint d'étanchéité pour lubrifiant (24, 26, 38) formé au moins en partie par le palier (16, 18, 36).

9. Machine-outil selon la revendication 8, **caractérisée en ce que** l'élément de filtre (46) est fixé en position par un composant (32) fixant un palier (18, 48).

10. Machine-outil selon l'une quelconque des revendications précédentes, **caractérisée en ce qu'**au moins deux canaux radiaux de compensation de la pression (50, 52) partent du palier (18).

11. Machine-outil selon la revendication 8 ou 9 et 10, **caractérisée en ce que** le palier (18) est entouré par un élément de filtre annulaire (46) et les canaux de compensation de la pression (50, 52) débouchent depuis le palier (18) radialement vers l'extérieur au niveau de l'élément de filtre (46).
